# EUROPÄISCHE PATENTSCHRIFT

(11) **EP 0 036 004 B1**
(45) Veröffentlichungstag und Bekanntmachung des Hinweises auf die Patenterteilung: **22.06.1983**
(21) Anmeldenummer: 80901798.1
(22) Anmeldetag: 03.09.1980
(51) Int. Cl.: D01H 9/04

(54) **VORSPINNMASCHINE**
COARSE SPINNING-FRAME
METIER A FILER EN GROS

(30) Priorität: 28.09.1979 CH 8766/79
(43) Veröffentlichungstag der Anmeldung: 23.09.1981
(73) Patentinhaber: MASCHINENFABRIK RIETER AG, CH-8406 Winterthur (CH)
(72) Erfinder: BRINER, Emil, CH-8406 Winterthur (CH); NOVAK, Peter, CH-8406 Winterthur (CH); GASSER, Hermann, CH-8500 Frauenfeld (CH)
(86) Internationale Anmeldenummer: EP8000090
(87) Internationale Veröffentlichungsnummer: WO8100867

## Beschreibung

Die vorliegende Erfindung bezieht sich auf eine Vorspinnmaschine mit einem Maschinengestell und in diesem mindestens in einer Reihe stehenden Spindeln und darüber aufgehängten, um eine gemeinsame, virtuelle Längsachse der Maschine zwischen einer Betriebslage und einer Abziehlage, in welche die Spulen frei nach oben aus den Spindeln abgezogen werden können, schwenkbaren Flügeln.

Eine solche Vorspinnmaschine wird z. B. in der PCT-Anmeidung Nr. WO 81/00264 beschrieben, die im Sinne von Artikel 54 (3) EPü zum Stand der Technik gehört.

Die Schwenkbarkeit der Flügel einer solchen Vorspinnmaschine, welche auch Flyer genannt wird, dient zur entscheidenden Verbesserung der Bedienbarkeit der Maschine, insbesondere der Abzieh- und Aufsteckoperation der Spulen. Dadurch, dass die Flügel über den Spindeln weggeschwenkt werden können, ist es dann möglich, die auf die Spindeln aufgesteckten, fertigen Spulen in senkrechter Richtung von den Spindeln zu entfernen und ebenfalls in senkrechter Richtung neue leere Hülsen auf die Spindeln aufzustecken. Dies erleichtert die Abzieh- und Aufsteckoperation für das Personal, falls diese Operation von Hand durchgeführt werden soll, bzw. macht eine Automation dieser Operation möglich, wie es in der erwähnten PCT-Anmeldung ausführlich beschrieben wird.

Aufgabe der vorliegenden Erfindung ist es, bei einer Vorspinnmaschine der eingangs erwähnten Art eine Konstruktion der die Flügel einer Reihe tragenden und schwenkenden Elemente vorzuschlagen, bei welcher :
1. die Positionierung aller Flügel einer Reihe senkrecht über den Spindeln präzis und sicher eingehalten wird ;
2. die Schwenkung aller Flügel einer Reihe absolut symmetrisch, d. h. unter Wahrung einer absoluten Parallelität aller Flügel der Reihe, geschieht ;
3. die Betriebslage der Flügel selbstverriegelnd ist, d. h. die Flügel der ganzen Reihe auch bei Stromunterbruch mit Sicherheit in dieser Lage bleiben sollen ;
4. Schwingungen der Flügel, vor allem während des Betriebs, d. h. wenn die Flügel in Betriebslage sind, vermieden werden ;
5. die tragenden und schwenkenden Elemente der Flügelreihe kräftemässig in der Betriebslage möglichst günstig gestaltet, bzw. diese genannten Elemente so gut wie möglich entlastet werden können. Dies bezieht sich vor allem auf die Längselemente (d. h. die Elemente in Längsrichtung) der Maschine.

Diese Aufgabe wird bei einer Vorspinnmaschine der obengenannten Art dadurch gelöst, dass die Flügel einer Reihe in einem Rahmen gelagert sind, welcher aus einem Längsträger und mindestens zwei zu diesem senkrecht stehenden Armen besteht, die an ihrem freien Ende im Maschinengestell um eine Drehachse schwenkbar gelagert sind, und welche in Betriebslage mittels mindestens eines, eine Feder enthaltenden Schwenk- und Belastungssystems gegen einen ersten am Maschinengestell angebrachten Anschlag angedrückt werden, und dass das Schwenk- und Belastungssystem mit dem Rahmen und mit dem Maschinengestell kinematisch so verbunden ist, dass es in Betriebslage des Rahmens unter Passieren einer labilen Lage, in welcher die Andruckkraft einen maximalen Wert aufweist, in eine Verriegelungslage, in welche die Andruckkraft tiefer liegt, gebracht werden kann.

Durch Passieren einer labilen Lage seitens des die Flügel einer Reihe tragenden Rahmens wird die erwünschte Selbstverriegelung der Betriebslage der Flügel erreicht. Dies gewährleistet eine hohe Betriebs- und Unfallsicherheit der Maschine. Dadurch, dass der die Flügel tragende Rahmen in seiner Betriebslage durch Federkraft immer gegen einen ersten am Maschinengestell angebrachten Anschlag angedrückt wird, wird die genaue Positionierung aller Flügel einer Reihe gewährleistet, das Auftreten von Schwingungen in dieser Lage vermieden und die Längselemente werden entlastet. Die Lagerung der Flügel einer Reihe in einem Rahmen, wie vorgesehen, gewährleistet auch die symmetrische Positionierung aller Flügel der Reihe, unter Wahrung einer absoluten Paralelität derselben.

Weitere Vorteile dieser Erfindung werden im Zusammenhang mit der Beschreibung von verschiedenen bevorzugten Ausführungsbeispielen geschildert.

Die Erfindung wird nun anhand einiger illustrierter Ausführungsbeispiele näher erklärt. Es zeigen :
Figur 1 schematisch und perspektivisch eine Sektion der erfindungsgemässen Vorspinnmaschine, wobei einfachheitshalber nur diejenigen Elemente dargestellt wurden, welche für das Verständnis der Erfindung nötig sind ;
Figur 2 eine Seitenansicht (in Richtung des Pfeiles R von Fig. 1) eines Teiles der Vorspinnmaschine der Fig. 1, mit einem Schwenk- und Belastungssystem ;
Figur 3 ein Diagramm des Verlaufs der Andruckkraft P während der Schwenkbewegung des Rahmens ;
Figur 4 eine weitere Variante des Schwenk-und Belastungssystems, in derselben Ansicht wie in Fig. 2 ;
Figur 5 eine Variante der erfindungsgemässen Vorspinnmaschine mit zwei Reihen Flügeln, in einer Seitenansicht entsprechend derjenigen der Fig. 2.

In Fig. 1 wird mit 1 die Spindelbank einer Vorspinnmaschine angedeutet. Die Spindelbank 1 trägt längs einer Reihe in regelmässigen Abständen angeordnete Spindeln 2, welche in an sich bekannter Weise mit nicht dargestellten Mittein angetrieben werden. Die Spindelbank 1 ist in an sich bekannter Weise im Maschinengestell 3 mittels nicht gezeigter senkrechter Führungen geführt und wird längs diesen mit nicht gezeigten Mitteln auf und ab bewegt.

Ueber der Spindelbank 1 sind in einem Längsträger 4 gelagerte und mittels nicht gezeigter Mittel angetriebene Flügel 5 vorhanden, welche, wie aus der obengenannten PCT-Anmeldung bekannt ist, um eine gemeinsame, virtuelle Längsachse der Maschine zwischen einer Betriebslage, in welcher sie koaxial mit den entsprechenden Spindeln 2 rotieren, und einer Abzugslage, in welcher die Spulen (nur eine Spule 6 ist dargestellt) frei nach oben aus den Spindeln 2 abgezogen werden können, schwenkbar sind.

Die Achsen 7 der Flügel 5 sind dabei hohl, sodass zwischen der oberen Partie des Längsträgers 4 und den Flügeln 5 durchgehende Bohrungen 8 für die aus einem an sich bekannten Streckwerk, von welchem in Fig. 1 nur die Lieferwalzen 9 und 10 angedeutet sind, heraustretende Lunte 11 vorgesehen sind. Die durchgehenden Walzen des Streckwerkes, wie z. B. die untere Walze 9, werden in an sich bekannter Weise im Maschinengestell gelagert.

Der Längsträger 4 ist an seinen beiden Enden mit je einem, zu ihm senkrecht stehenden Arm 12 bzw. 13 verbunden, mit welchen er einen steifen Rahmen 14 bildet. An ihren freien Enden sind die Arme 12 und 13 im Maschinengestell 3 in einer Drehachse 15 schwenkbar gelagert. Dabei weist in Fig. 1 das Maschinengestell 3 einen Lappen 16 auf ; es ist aber klar, dass die Form des Maschinengestelles 3 beliebig gewählt werden kann. Die Achsen 15 beider Arme 12 und 13 sind dabei koinzident und bilden die an sich bekannte virtuelle Längsachse der Maschine, um welche die Flügel 5 einer Flügelreihe von der Betriebslage in die Abziehlage verschwenkt werden können.

Weiter weist jedes Maschinengestell 3 einen Anschlag 17 für den Arm 12 bzw. 13 auf, mit welchem die Betriebslage des Rahmens 14 und somit der Flügel 5 bestimmt wird. In Fig. 1 ist der Rahmen 14 in Betriebslage gezeigt, d. h. die Arme 12 und 13 sind gegen den Anschlag 17 angedrückt.

In dieser Lage rotieren die Spindeln 2 und die Flügel 5 um ihre Achsen, und die Lieferwalzen 9, 10 des Streckwerkes liefern Faserlunten 11 an jede Spinnstelle. Die Aufwindung der Lunte 11 auf jede Spule 6 mittels des Zusammenspiels der Spindel 2 und des Flügels 5 ist an sich bekannt und braucht deshalb hier nicht näher beschrieben zu werden.

Zu beachten ist nur noch, dass alle .Flügel 5 einer Reihe untereinander immer parallel (d. h. so, dass die die zwei Schenkel 5a, 5b jedes Flügels 5 enthaltenden Ebenen alle parallel zueinander sind) laufen, und dass ihre Abstellposition so gewählt wird, dass ihre Verschwenkung zusammen mit dem Rahmen 14 wie in der PCT-Anmeldung Nr. WO 81/00264 beschrieben, geschieht.

Die erwähnte Andrückung der Arme 12 und 13 gegen den entsprechenden Anschlag 17 und die Verschwenkung des Rahmens 14 von der Betriebs- in die Abziehlage werden nun mittels des erfindungsgemässen Schwenk- und Belastungssystems realisiert, für dessen Erklärung die Hilfe der Fig. 2 und 3a bis 3c nötig ist.

Die Fig. 2, in welcher die Vorspinnmaschine der Fig. 1 von der Seite, in der Richtung des Pfeiles R, dargestellt wird, zeigt eine erste Variante des Schwenk- und Belastungssystems 18 für den Rahmen 14.

In einem beliebigen Punkt des Rahmens 14, z. B. in einem Punkt des Armes 12, ist mittels einer Achse 19 die Kolbenstange 20 eines federbelasteten Zylinder-Kolbensystems 21 angelenkt. Im Inneren des Zylinders 22 ist eine vorgespannte Druckfeder 23 enthalten, welche ständig eine Druckkraft auf den Kolben 24 ausübt. Der Zylinder 22 ist an seinem der Kolbenstange 20 entgegengerichteten Ende mit der Kurbel 25 einer im Maschinengestell 3 rotierbar gelagerten Kurbelwelle 26 mittels einer Achse 27 verbunden. in Fig. 2 ist mit ausgezogenen Linien die Betriebsstellung des Rahmens 14 dargestellt, während gestrichelt seine zurückgeschwenkte Abziehlage eingezeichnet ist, bei welcher die Spulen 6 senkrecht über die Spindeln 2 abgezogen werden können. Weiter wird mit f die Kurve bezeichnet, welche das Zentrum der Achse 19 bei der Schwenkung des Rahmens 14 um die Drehachse 15 beschreibt. Es handelt sich um einen Bogen mit Zentrum in Drehachse 15.

Die Anordnung der im Maschinengestell 3 fixen Drehachsen 15 und 27 im Raum sowie die Dimensionen der verschiedenen Hebelarme (Distanz zwischen der Achse 15 und der Achse 19 im Arm 12, zwischen der Achse 19 und der Achse 27 im Zylinder-Kolbensystem und die Länge der Kurbel 25) und die Lage des ersten Anschlages 17 werden dabei so gewählt, dass in Betriebslage des Rahmens 14 folgende zwei Bedingungen erfüllt werden :
a) Die Verbindungslinie m zwischen den Zentren der Achsen 19 und 27 bildet mit der Verbindungslinie n zwischen den Zentren der Kurbelwelle 26 und der Achse 27 einen spitzen Winkel β.
b) Der Kolben 24 ist im Zylinder 22 frei bewegbar, d. h. steht nicht am Anschlag 28 des Zylinders 22 an ; dies bedeutet, dass in dieser Lage die volle Federkraft der Feder 23 sich über die Kolbenstange 20 auf den Arm 12 und somit auf den Rahmen 14 überträgt : der Rahmen 14 wird also gegen den Anschlag 17 ständig angedrückt.

Dadurch, dass die Wirklinie m der Federkraft einen spitzen Winkel β mit der Verbindungslinie n bildet, wird durch die Reaktion der Andruckkraft ein Moment im Uhrzeigersinn auf die Kurbel 25 der Kurbelwelle 26 ausgeübt. Dieses Moment kann dadurch aufgenommen werden, dass die Welle 26 in dieser Lage gegen eine weitere Rotation im Uhrzeigersinn blockiert ist. Nach einer bevorzugten Lösung der erfindungsgemässen Vorspinnmaschine ist aber ein zweiter am Maschinengestell 3 angebrachter Anschlag 29 vdrgesehen, gegen welchen die Kurbel 25 angedrückt und somit eine weitere Rotation derselben im Uhrzeigersinn verhindert wird.

Diese Lösung hat den Vorteil, dass das auf die Kurbel 25 im Uhrzeigersinn ausgeübte Drehmoment nicht auf die Kurbelwelle 26 übertragen, sondern über den Anschlag 29 vom Maschinengestell 3 getragen wird. Dies gestattet, eine willkommene Entlastung der Kurbelwelle 26 in Betriebsstellung des Rahmens 14 zu realisieren, was von besonderer Bedeutung ist, wenn, wie oft in der Praxis der Fall, die Maschine eine grosse Anzahl von Spindein 2 aufweist.

In solchen Fällen wird die Maschine in einzelne Sektionen von wenigen Spindeln unterteilt, welche durch die Wände des Maschinengestells 3 getrennt sind : die Kräfte werden somit auf die verschiedenen Zwischenwände des Maschinengestells 3 übertragen, während die lange, durchgehende Kurbelwelle 26 keiner Verdrehungsbeanspruchung während der zeitlich gegenüber der Schwenkphase viel längeren Betriebsphase unterworfen ist.

Es sei bemerkt, dass der Ausdruck « Zylinder-Kolbensystem hier nicht im pneumatischen Sinn verstanden werden darf. Der Zylinder 22 bildet lediglich eine gerade Führung für den Kolben 24, auf welchen die Druckkraft der Feder 23 wirkt. Die Wahl eines geschlossenen Zylinders 22 als Führung bietet lediglich konstruktive Vorteile, da damit vor allem die Führungen, bzw. der Kolben 24 und die Feder 23, gut von den Ausseneinflüssen (wie z. B. Flugablagerungen, usw.) abgeschirmt werden können ; es können jedoch andere Mechanismen mit der gleichen Funktion des Zylinder-Kolbensystems, wie z. B. offene Führungen, gedacht und im Rahmen dieser Erfindung realisiert werden.

In Fig. 2 wird mit gestrichelten Linien die Abziehlage des Rahmens 14 und die entsprechende Lage des Schwenk- und Belastungssystems 18 dargestellt : durch eine Rotation der Kurbelwelle 26 im Gegenuhrzeigersinn wird die Achse 27 der Kurbel 25 längs der bogenförmigen Bahn o bewegt, womit das Zylinder-Kolbensystem 21 die Achse 19 längs der Linie f im Uhrzeigersinn bewegt und die Schwenkung des Rahmens 14 bewirkt. Bei dieser Bewegung des Schwenk- und Belastungs-systems 18 ist es klar, dass der Kolben 24 im Zylinder 22 zuerst bis zum Anschlag 28 im Zylinder 22 durch die Feder 23 von rechts nach links verschoben wird.

Die Fig. 3a bis 3d zeigen den Schwenk- und Verriegelungsvorgang anhand einer vereinfachten Darstellung des beschriebenen Hebelmechanismus. In Fig. 3a ist der Rahmen 14, bzw. der Arm 12, in seiner Abziehlage dargestellt : die Kurbel 25 hat dabei die eingezeichnete Lage eingenommen, welche hier als Anfangslage des Schwenkvorganges bezeichnet wird und durch den Winkel a = 0 (a = Winkel zwischen der Lage der Kurbel 25 am Anfang des Schwenkvorganges und ihrer jeweiligen Lage) charakterisiert ist. Der Rahmen ist nicht am Anschlag 17 angestossen, sodass die Andruckkraft P in dieser Lage gleich null ist. Die Feder 23 drückt hingegen den Kolben 24 (Fig. 2) des Belastungssystems 18 gegen den Anschlag 28, und zwar mit einer Kraft, welche der Vorspannung der Feder 23 entspricht.

In Fig. 3b wurde nun die Kurbel 25 um den Winkel a = 38° im Uhrzeigersinn gedreht : in dieser Lage kommt der Arm 12 gerade mit dem Anschlag 17 in Berührung, sodass die Andruckkraft P_{b} immer noch = 0 ist. Durch jede noch so kleine Weiterdrehung der Kurbel 25 im Uhrzeigersinn wird allerdings die Druckfeder 23 komprimiert, d. h. der Kolben 24 (Fig. 2) hebt sich vom Anschlag 28 des Zylinders 22 und die volle Vorspannung der Feder 23 wird auf die Achse 19 des Armes 12 übertragen. Gegen den Anschlag 17 wirkt nun die Andruckkraft P_{"}, welche gleich der Vorspannung der Feder mal das Hebellängenverhältnis ist. Anders gesagt, beim Winkel a == 38° steigt die Andruckkraft gegen den Anschlag 17 abrupt von 0 bis auf den Wert Pᵥ : von nun an wird dann jede weitere Drehung der Kurbel 25 im Uhrzeigersinn ein Ansteigen der Andruckkraft P, entsprechend der Federcharakteristik der Druckfeder 23, bewirken. Der Verlauf der Andruckkraft P in Funktion des Winkels a ist in Fig. 3e dargestellt.

Fig. 3c zeigt die Lage des Schwenk- und Belastungssystems 18, bei welcher die Achsen 19, 27 und die Kurbelwelle 26 auf eine gerade Linie zu liegen kommen, wobei in diesem Fall a = 51° ist. In dieser Lage wird die Druckfeder 23 am meisten gedrückt, d. h. die Andruckkraft P erreicht, bei a = 51°, den maximalen Wert Pₘₐₓ. Diese Lage ist deshalb eine labile Lage des Systems, da die Andruckkraft P von nun an sowohl bei einer Weiterdrehung der Kurbel 25 im Uhrzeigersinn als auch im Gegenuhrzeigersinn nur noch abnehmen kann.

In Fig. 3d wird nun die Betriebslage des Rahmens 14, bzw. des Armes 12 und des Schwenk- und Belastungssystems 18, dargestellt. Die Kurbel 25 wurde gegenüber Fig. 3c im Uhrzeigersinn weiter bis zum Winkel a = 58° gedreht : Die Andruckkraft P ist deshalb vom Wert Pₘₐₓ auf den Wert P_{B} gesunken. Das System ist wieder stabil geworden, da die Federkraft der Feder 23 nun eindeutig die Kurbel 25 im Uhrzeigersinn weiterzudrehen versucht. Die Lage in Fig. 3d ist deshalb eine Verriegelungslage des Schwenk- und Belastungssystems 18, da der Rahmen 14 nur unter Anwendung einer äusseren Kraft von dieser Betriebslage unter Passieren einer labilen Lage (Fig. 3c) in die Abziehlage der Fig. 3a zurückgebracht werden kann.

In Fig. 4 wird eine Variante des Schwenk- und Belastungssystems 18 gezeigt, welche kräftetechnische Vorteile bietet. Die gleichen Elemente wie in der Anordnung der Fig. 1 und 2 werden mit denselben Bezugszeichen bezeichnet. Der Unterschied zwischen dieser Anordnung und derjenigen der vorhergehenden Figuren besteht darin, dass hier die Kurbel 25 Teil eines Zahnsegmentes 30 ist. Die Lage der Achsen 19, 27 und 31 entspricht genau derjenigen der oben beschriebenen Variante, sodass diese Vorrichtung genau in der gleichen Weise funktioniert. Das Zahnsegment 30, weiches um eine im Maschinengestell (nicht gezeigt) fixe Achse 31 rotierbar gelagert ist, wird mittels eines auf einer Längswelle 32, welche ebenfalls in einem fixen Punkt des (nicht dargestellten) Maschinengestells rotierbar gelagert ist, sitzenden Zahnritzels 33 in beiden Drehrichtungen angetrieben. Durch die zwischen Zahnritzel 33 und Zahnsegment 30 vorhandene Untersetzung kann somit erreicht werden, dass die sich vorzugsweise längs der ganzen Maschinenseite erstreckende Längswelle 32 ein kleineres Drehmoment für den Schwenkvorgang (bzw. insbesondere für die Ueberwindung der labilen Lage) übertragen muss, sodass sie leichter gebaut werden kann. Weiter gestattet diese Kräftereduktion, für das Zahnritzel 33 relativ weiche, aber geräusch- und unterhaltsarme Materialien zu wählen, wie z. B. Kunststoffe, und dies ganz besonders, wenn, wie in Fig. 4 gezeigt, das Zahnsegment 30 in der-Betriebslage gegen eine weitere Verdrehung im Uhrzeigersinn mittels eines Anschlages 34 (dessen Funktion derjenigen des Anschlages 29 der Fig. 2 entspricht) gesichert wird. In diesem Fall trägt der Anschlag 34 das durch das Belastungssystem 18 auf das Zahnsegment 30 während der zeitlich sehr lange dauernden Betriebslage ausgeübte Drehmoment, sodass das Zahnritzel 33 und die Längswelle 32 entlastet und nur noch für die Schwenkoperation gebraucht werden.

Weiter zeigt Fig. 4, dass im Zylinder-Kolbensystem 21 als Feder vorteilhaft ein Tellerfederpaket 35 angewendet werden kann. Diese an sich bekannte Federart ist wegen ihrer steifen Charakteristik sehr gut für die Anwendung im Rahmen dieser Erfindung geeignet, da naturgemäss hier mit relativ kleinen Einfederungen gerechnet werden kann.

Fig. 5 zeigt eine Variante der erfindungsgemässen Vorspinnmaschine, bei welcher, wie es oft in der Praxis der Fall ist, zwei parallele Reihen von Flügeln vorgesehen sind, welche je in einem schwenkbaren Rahmen gelagert sind.

In Fig. 5, welche eine schematische Darstellung der zweireihigen Vorspinnmaschine, in Richtung des Pfeiles R der Fig. 1 gesehen, zeigt, ist mit 36 das Maschinengestell bezeichnet, in welchem die zwei Arme 37 und 38 in den entsprechenden Schwenkachsen 39 und 40 drehbar gelagert sind. Die Arme 37 und 38 bilden jeder mit einem Längsträger 41 und 42 und mit einem nicht sichtbaren Arm zwei Rahmen 43 und 44, in deren Längsträger 41 bzw. 42 die Flügel (nicht dargestellt) eingereiht gelagert sind und angetrieben werden. Erfindungsgemäss sind nun beide Rahmen 43 und 44 mit einem Verbindungsstück 45 so miteinander verbunden, dass sie immer parallel zueinander bleiben, was z. B. dadurch erreicht werden kann, wie in Fig. 5 gezeigt, dass die Länge des Verbindungsstückes 45 gleich der Distanz zwischen den Schwenkachsen 39 und 40, im Sinne einer Parallelführung, gewählt wird.

Im Rahmen dieser Erfindung sind jedoch alle Verbindungsmethoden denkbar, bei welchen die Rahmen 43 und 44 immer parallel gehalten werden. Bei einer solchen Vorspinnmaschine sieht die Erfindung vor, dass für beide Flügelreihen, bzw. für beide Rahmen 43 und 44,^{:} ein gemeinsames Schwenk- und Belastungssystem 46 vorgesehen ist, welches z. B. genau gleich wie dasjenige der Variante in Fig. 1 aussehen kann und deshalb nicht mehr beschrieben werden muss.

Der Vorteil dieser Lösung liegt in der Einfachheit der Schwenk- und Verriegelungsvorrichtung.

Weitere Vorteile können bei der hier genannten Vorspinnmaschine erreicht werden, wenn, wie in Fig. 5 ebenfalls gezeigt, das Schwenk- und Belastungssystem 46 mit dem Rahmen 43 einer Flügelreihe z. B. über die Achse 47 verbunden ist, während der Rahmen 44 der anderen Flügelreihe gegen den ersten Anschlag 48 angedrückt wird. Diese Lösung bietet den Vorteil, dass der durch die Feder (nicht gezeigt) des Schwenk- und Belastungssystems 46 erzeugte Kräftefluss sich über sämtliche Gelenkstellen zwischen dem ersten Anschlag 48 und der Kurbelwelle 49, bzw. dem Anschlag 50, falls ein solcher vorgesehen ist, erstreckt, womit das ganze System der zwei Rahmen 43 und 44 in Betriebsstellung (welche in Fig. 5 mit ausgezogenen Linien dargestellt ist) unter ständiger Druckbelastung gehalten wird. Dies verhindert jegliches Schwingen der einzelnen Teile des Doppelrahmengebildes.

In Fig. 5 ist weiter gestrichelt die Abziehlage der Rahmen 43 und 44 dargestellt.

Ferner wird in Fig. 4 gezeigt, wie, nach einer weiteren bevorzugten Ausführungsvariante der Erfindung vorgesehen, der erste Anschlag 17 die Betriebslage der Flügel bestimmt und einstellbar ausgebildet ist : eine sehr einfache Möglichkeit, um die erwünschte Einstellbarkeit zu realisieren besteht darin, den Anschlag 17 als in einem fixen Träger 51 einschraubbare Schraube 52 auszubilden. Durch eine Gegenmutter 53 wird die Schraube 52 in ihrer Lage fixiert.

## Patentansprüche

1. Vorspinnmaschine mit einem Maschinengestell und in diesem mindestens in einer Reihe stehenden Spindeln und darüber aufgehängten, um eine gemeinsame, virtuelle Längsachse der Maschine zwischen einer Betriebslage und einer Abziehlage, in welcher die Spulen frei nach oben aus den Spindeln abgezogen werden können, schwenkbaren Flügeln, dadurch gekennzeichnet, dass die Flügel (5) einer Reihe in einem Rahmen (14 ; 43, 44) gelagert sind, welcher aus einem Längsträger (4 ; 41, 42) und mindestens zwei zu diesem senkrecht stehenden Armen (12, 13 ; 37, 38) besteht, die an ihrem freien Ende im Maschinengestell (3 ; 36) um eine Drehachse (15 ; 39; 40) schwenkbar gelagert sind, und welche in Betriebslage mittels mindestens eines, eine Feder (23 ; 35) enthaltenden Schwenk und Belastungs- systems (18 ; 46) gegen einen ersten am Maschinengestell (3 ; 36) angebrachten Anschlag (17 ; 48) angedrückt werden, und dass das Schwenk-und Belastungssystem (18 ; 46) mit dem Rahmen (14; 43, 44) und mit dem Maschinengestell (3 ; 36) kinematisch so verbunden ist, dass es in Betriebslage des Rahmens (14 ; 43, 44) unter Passieren einer labilen Lage, in welcher die Andruckkraft einen maximalen Wert aufweist, in eine Verriegelungslage, in welcher die Andruckkraft tiefer liegt, gebracht werden kann.

2. Vorspinnmaschine nach Anspruch 1, dadurch gekennzeichnet, dass das Schwenk- und Belastungssystem (18 ; 46) ein federbelastetes Zylinder-Kolbensystem (21) enthält, welches von einer Seite mit einem fixen Punkt (19) des Rahmens (14 ; 43, 44) gelenkig verbinden ist und von der anderen Seite mit der Kurbel (25) einer im Maschinengestell (3; 36) rotierbar gelagerten Kurbelwelle (26 ; 31, 49) gelenkig verbunden ist.

3. Vorspinnmaschine nach Anspruch 2, dadurch gekennzeichnet, dass die Kurbel (25) aus einem Teil eines Zahnsegmentes (30) gebildet ist.

4. Vorspinnmaschine nach Anspruch 2, dadurch gekennzeichnet, dass in Betriebslage des Rahmens (14) die Kurbel (25) gegen einen zweiten am Maschinengestell (3) angebrachten Anschlag (29) ansteht.

5. Vorspinnmaschine nach Ansprüchen 3 und 4, dadurch gekennzeichnet, dass in Betriebslage des Rahmens (14) das Zahnsegment (30) gegen den zweiten am Maschinengestell (3) angebrachten Anschlag (34) ansteht.

6. Vorspinnmaschine nach Anspruch 2, dadurch gekennzeichnet, dass das Zylinder-Kolbensystem (21) mit einem Tellertederpaket (35) belastet wird.

7. Vorspinnmaschine nach Anspruch 1, dadurch gekennzeichnet, dass der erste Anschlag (17) die Betriebslage der Flügel (5) bestimmt und einsteflbar ausgebildet ist.

8. Vorspinnmaschine nach Anspruch 1, dadurch gekennzeichnet, dass zwei parallele Reihen von Flügeln vorgesehen sind, welche je in einem schwenkbaren Rahmen (43, 44) gelagert sind und dass die zwei Rahmen (43, 44) mit einem Verbindungsstück (45) so miteinander verbunden sind, dass sie immer parallel zueinander bleiben und dass für beide parallel schwenkbaren Rahmen (43,44) ein gemeinsames Schwenk- und Belastungssystem (46) vorgesehen ist.

9. Vorspinnmaschine nach Anspruch 8, dadurch gekennzeichnet, dass das Schwenk- und Belastungssystem (46) mit dem Rahmen (43) einer Flügelreihe verbunden ist, während der Rahmen (44) der anderen Flügelreihe gegen den ersten Anschlag (48) angedrückt wird.

## Claims

1. Roving frame with a machine frame and spindles arranged therein in at least one row and flyers suspended thereabove and about a common, imaging longitudinal axis of the machine between an operating position and an removal position in which the packages can be freely removed upwardly from the spindles, characterised in that the flyers (5) are supported in a row in a framework (14 ; 43, 44) comprising a,longitudinal carrier (4 ; 41, 42) and at least two arms (12, 13 ; 37, 38) which are arranged normal thereto, are supported at their free ends in the machine frame (3 ; 36) for pivoting about an axis (15 ; 39, 40) and in the operating position are pressed by means of at least one pivoting and loading system (18 ; 46) including a spring (23 ; 35) against a first abutment (17 ; 48) mounted on the machine frame (3 ; 36), and in that the pivoting and loading system (18 ; 46) is kinematically connected to the framework (14 ; 43, 44) and to the machine frame (3 ; 36) in such manner that, in the operating position of the framework (14 ; 43, 44), the system can be moved, by passing an unstable position in which the contact force has a maximum value, into a latching position in which the contact force is less.

2. Roving frame according to claim 1, characterised in that the pivoting and loading system (18 ; 46) comprises a spring-loaded piston and cylinder system (21) which is pivotally connected on one side with a fixed point (19) on the framework (14 ; 43, 44) and on the other side with the crank (25) of a crankshaft (26 ; 31, 49) rotatably supported in the machine frame (3 ; 36).

3. Roving frame according to claim 2, characterised in that the crank (25) is formed by a part of a toothed segment (30).

4. Roving frame according to claim 2, characterised in that, in the operating position of the frame work (14), the crank (25) engages a second abutment (29) mounted on the machine frame (3).

5. Roving frame according to claims 3 and 4, characterised in that, in the operating position of the framework (14), the toothed segment (30) engages the second abutment mounted on the machine frame (3).

6. Roving frame according to claim 2, characterised in that the piston and cylinder system (21) is biased by an assembly of plate springs (35).

7. Roving frame according to claim 1, characterised in that the first abutment (17) determines the operating position of the flyer (5) and is made adjustable.

8. Roving frame according to claim 1, characterised in that two parallel rows of flyers are provided, supported in respective pivotable frameworks (43, 44), and in that the two frame works (43, 44) are so coupled by a connector piece (45) that they always remain parallel to one another, and in that a common pivoting and loading system (46) is provided for both parallel pivotable frameworks (43, 44).

9. Roving frame according to claim 8, characterised in that the pivoting and loading system (46) is connected to the framework (43) of one flyer row, while the framework (44) of the other flyer row is pressed against the first abutment (48).

## Revendications

1. Machine de préparation de filature avec un. bâti de machine et, dans celui-ci, au moins une rangée de broches debout et des ailettes suspendues au-dessus qui sont basculables autour d'un axe longitudinal commun virtuel de la machine, entré une position de marche et une position d'extraction, position dans laquelle les bobines peuvent être extraites librement vers le haut, caractérisée par le fait que les ailettes (5) d'une rangée sont disposées dans un cadre (14 ; 43, 44) qui consiste en un porteur longitudinal (4 ; 41,42) et d'au moins deux bras (12.13 ; 37, 38) disposés verticalement par rapport à celui-ci, bras qui sont disposés à leurs extrémités libres d'une manière basculante autour d'un axe de rotation (15 ; 39, 40) dans le bâti de la machine (3 ; 36), et qui, en position de marche, sont pressés contre une première butée (17 ; 48) disposée dans le bâti de la machine (3 ; 36), au moyen d'au moins un système basculeur-chargeur (18 ; 46) contenant un ressort (23 ; 35), et par le fait que. le système basculeur-chargeur (18 ; 46) est relié d'une manière cinématique avec le cadre (14 ; 43, 44) et le bâti de la machine (3 ; 36) de telle façon que, en position de marche du cadre (14 ; 43, 44), il passe une position non stable, dans laquelle la force de pression possède une valeur maximum, et peut être amené dans une position de verrouillage dans laquelle la force de pression est plus basse.

2. Machine de préparation de filature selon revendication 1, caractérisée par le fait que le système basculeur-chargeur (18 ; 46) contient un système piston-cylindre (21) chargé par des ressorts qui, d'un côté, est relié articulairement avec un point fixe (19) du cadre (14 ; 43, 44) et, de l'autre côté, est relié articulairement avec la biellette (25) d'un vilebrequin (26 ; 31, 49) fixé d'une manière pivotante dans le bâti de la machine (3 ; 36).

3. Machine de préparation de filaturé selon revendication 2, caractérisée par le fait que la biellette (25) est . formée par une partie de segment denté (30)..

4. Machiné de préparation de filature selon revendication 2, caractérisée par le fait que, en position de marche du cadre (14), la biellette (25) presse contre une deuxième butée (29) fixée dans le bâti de la machine (3).

5. Machine de préparation de filature selon revendications 3 et 4, caractérisée par le fait que, en position de marche du cadre (14), le segment denté (30) presse contre la deuxième butée (34) fixée dans le bâti de la machine (3).

6. Machine de préparation de filature selon revendication 2, caractérisée par le fait que le système piston-cylindre (21) est chargé par un ensemble de rondelles ressort en forme d'assiette.

7. Machine de préparation de filature selon revendication 1, caractérisée par le fait que la première butée (17) détermine la position de marche des ailettes (5) et est formée de manière réglable.

8. Machine de préparation de filature selon revendication 1, caractérisée par le fait que deux rangées parallèles d'ailettes sont prévues, dont chacune des rangées est disposée dans un cadre basculable (43, 44), et que les deux cadres (43, 44) sont reliés avec une pièce de liaison (45) d'une manière telle qu'ils restent toujours parallèles l'un à l'autre et que, pour les deux cadres (43, 44) basculables parallèlement, un système commun basculeur-chargeur (46) est prévu.

9. Machine de préparation de filature selon revendication 8, caractérisée par le fait que le système basculeur-chargeur (46) est relié avec le cadre (43) d'une rangée d'ailettes, tandis que le cadre (44) de l'autre rangée d'ailettes est pressé contre la première butée (48).
